# EUROPÄISCHE PATENTSCHRIFT

(11) **EP 1 989 448 B1**
(45) Veröffentlichungstag und Bekanntmachung des Hinweises auf die Patenterteilung: **09.12.2009**
(21) Anmeldenummer: 07704538.3
(22) Anmeldetag: 13.02.2007
(51) Int. Cl.: F04C 11/00

(54) **ÖLPUMPEN- UND VAKUUMPUMPENMODUL**
OIL-PUMP AND VACUUM-PUMP MODULE
MODULE DE POMPE À HUILE ET DE POMPE À VIDE

(30) Priorität: 18.02.2006 DE 202006002823 U; 26.06.2006 DE 102006029553
(43) Veröffentlichungstag der Anmeldung: 12.11.2008
(73) Patentinhaber: Pierburg GmbH, 41460 Neuss (DE)
(72) Erfinder: KLAAR, Robert, 42929 Wermelskirchen (DE); CERVEIRA, Paulo, 42653 Solingen (DE); JÖRGENS, Ralph, 40667 Meerbusch (DE); ROMBACH, Michael, 41470 Neuss (DE); GENSTER, Albert, 45768 Marl (DE)
(74) Vertreter: Patentanwälte ter Smitten
(86) Internationale Anmeldenummer: PCT/EP2007/051362
(87) Internationale Veröffentlichungsnummer: WO 2007/093581

(56) Entgegenhaltungen:
- WO-A-2004/092588
- GB-A- 2 094 402
- JP-A- 61 222 857
- US-A- 4 497 618

## Beschreibung

Die Erfindung betrifft ein Ölpumpen- und Vakuumpumpenmodul für Brennkraftmaschinen.

Brennkraftmaschinen, wie Otto- und Dieselmotoren, weisen eine Ölpumpe zur Schmiermittelförderung auf. Die Ölpumpe wird von einer Abtriebswelle der Brennkraftmaschine, die üblicherweise mit der Kurbelwelle verbunden ist, angetrieben. Die Ölpumpe ist innerhalb des Kurbelwellengehäuses angeordnet oder an dieses angeflanscht.

Zum Betreiben von Vakuumaggregaten sind Vakuumpumpen vorgesehen. Der Antrieb der Vakuumpumpe erfolgt ebenfalls über eine Abtriebswelle der Brennkraftmaschine, die üblicherweise mit der Nockenwelle verbunden ist. Vakuumpumpen sind üblicherweise im Bereich des Zylinderkopfs angeordnet und in diesem Bereich an das Motorgehäuse angeflanscht.

Aus DE 101 49 388 ist es bekannt, zwei Fluidpumpen, d.h. zwei Ölpumpen, miteinander zu koppeln. Hierbei ist eine erste Ölpumpe an das Kurbelwellengehäuse angeflanscht. Die Antriebswelle der Ölpumpe ist einerseits mit der Abtriebswelle der Brennkraftmaschine verbunden und weist andererseits eine Verbindungsmöglichkeit auf. Diese Verbindungs- oder Kopplungsmöglichkeit der Antriebswelle ist an dem dem Kurbelwellengehäuse abgewandten Ende der Antriebswelle vorgesehen. Über diese Kupplung kann eine weitere Ölpumpe mit der ersten Ölpumpe verbunden werden. Hierdurch soll ein modularer Aufbau von Ölpumpen erzielt werden, so dass, je nach Anwendungsgebiet, die gewünschte Förderleistung durch Kombination zweier Standard-Ölpumpen erzielt werden kann. Hierbei ist es erforderlich, dass die erste Ölpumpe einen Montageflansch zur Verbindung mit einer zweiten Ölpumpe aufweist. Ein weiterer Montageflansch muss an dem Kurbelwellengehäuse zur Montage der ersten Ölpumpe vorgesehen sein. Bei Montageflanschen handelt es sich um bearbeitete Oberflächen, so dass hierdurch die Fertigungskosten erhöht werden.

In JP 61222857 A ist ein kombiniertes Ölpumpen- und Vakuumpumpenmodul offenbart, das mit einer separaten Haltevorrichtung an einem Motorgehäuse montiert wird.

Ähnliche kombinierte Ölpumpen- und Vakuumpumpenmodule sind bekannt aus US 4,497,618 und WO2004/092588 A1.

Der Erfindung liegt die Aufgabe zugrunde, den Einsatz von Ölpumpen sowie von Vakuumpumpen bei Brennkraftmaschinen zu vereinfachen und insbesondere deren Montageaufwand zu verringern.

Die Lösung der Aufgabe erfolgt erfindungsgemäß durch die Merkmale des Anspruchs 1.

Erfindungsgemäß ist ein Modul geschaffen, das sowohl die Ölpumpe als auch die Vakuumpumpe umfasst. Durch die Zusammenfassung der Ölpumpe und der Vakuumpumpe zu einem gemeinsamen ggf. vormontierbaren Modul ist der Montageaufwand erheblich verringert. Auch ist es hierdurch möglich, die Gehäuseteile, insbesondere die Gehäusehälften derart zu gestalten, dass sich diese ergänzen. Dies hat den Vorteil, dass keine zwei gesonderten Gehäuse hergestellt werden müssen. Besonders bevorzugt ist es hierbei, dass ein rotierendes Ölförderelement der Ölpumpe und ein rotierendes Luftförderelement der Vakuumpumpe auf einer gemeinsamen Antriebswelle, insbesondere drehfest, angeordnet sind. Beide Pumpen werden somit über eine gemeinsame Welle angetrieben. Dies hat den Vorteil, dass eine Antriebswelle entfällt und insbesondere nur die gemeinsame Antriebswelle gelagert werden muss.

Eines der beiden Pumpengehäuse, insbesondere das erste Pumpengehäuse, weist eine Montagefläche auf. Diese verläuft radial zur Achse der Antriebswelle. Auf diese Montagefläche ist das zweite Pumpengehäuse, bei dem es sich insbesondere um das Vakuumpumpengehäuse handelt, montierbar. Die Montagefläche dient nicht nur zur Montage des zweiten Pumpengehäuses, sondern auch zur Montage des gesamten Moduls, beispielsweise an dem Kurbelwellengehäuse. Dies hat den Vorteil, dass eine einzige Montagefläche für zwei Montagen genutzt wird. Hierdurch können die Herstellungskosten verringert werden, da nur eine Montagefläche bearbeitet werden muss.

Vorzugsweise umfasst das Modul ein erstes und ein zweites Pumpengehäuse bzw. zwei Gehäusehälften. Hierbei ist es bevorzugt, dass in jeweils einem Pumpengehäuse die Ölpumpe und in dem anderen die Vakuumpumpe angeordnet ist. Ein erstes Pumpengehäuse, bei dem es sich vorzugsweise um das Ölpumpengehäuse handelt, weist zwei einander gegenüberliegende Öffnungen auf. Aus diesen Öffnungen ragt die Antriebswelle, wobei eine der Antriebswellen mit einem Antriebselement, wie einem Zahnrad, und das andere Ende mit einem Förderelement, insbesondere dem Luftförderelement der Vakuumpumpe verbunden ist. Hierbei ist die Antriebswelle vorzugsweise einstückig ausgebildet.

Das Modul kann an dem Motorgehäuse angeordnet sein. Besonders bevorzugt ist es, das gesamte Modul innerhalb des Motorgehäuses, insbesondere innerhalb des Kurbelwellengehäuses, anzuordnen. Hierzu kann in dem Kurbelwellengehäuse eine insbesondere zylindrisch ausgebildete Vertiefung vorgesehen sein, in die das zweite Pumpengehäuse gesteckt wird. In der Ebene der Öffnung oder Vertiefung bzw. Ausnehmung ist eine entsprechende Montagefläche vorgesehen, an der die Montagefläche des erfindungsgemäßen Moduls anliegt. Das erfindungsgemäße Modul kann somit äußerst platzsparend, insbesondere innerhalb des Kurbelwellengehäuses, angeordnet werden. Vorzugsweise ist das zweite Pumpengehäuse ausschließlich in Richtung der Montagefläche offen. Die entsprechenden Anschlüsse für die in dem zweiten Pumpengehäuse angeordnete Pumpe, insbesondere die Vakuumpumpe, sind somit durch das erste Pumpengehäuse ausgebildet. Dies hat den Vorteil, dass das zweite Pumpengehäuse äußerst einfach ausgebildet sein kann. Besonders bevorzugt ist es, als zweites Pumpengehäuse ein topfförmiges Gehäuse, das insbesondere aus einem Metallblech hergestellt ist, vorzusehen.

Da erfindungsgemäß die Ölpumpe und die Vakuumpumpe zu einem Modul zusammengefasst sind, ist es auf einfache Weise möglich, die Vakuumpumpe mit Schmiermittel zu versorgen. Hierzu sind die beiden Pumpen in bevorzugter Ausführungsform über einen Schmiermittelkanal miteinander verbunden. Durch diesen wird von der Ölpumpe Schmiermittel zu der Vakuumpumpe gefördert. Insbesondere aufgrund des geringen Abstands der beiden Pumpen ist auf einfache Weise eine Schmierung der Vakuumpumpe sichergestellt.

Nachfolgend wird die Erfindung anhand einer bevorzugten Ausführungsform unter Bezugnahme auf die anliegenden Zeichnungen näher erläutert.

Es zeigen:
- Fig. 1: eine schematische perspektivische Ansicht des erfindungsgemäßen Moduls,
- Fig. 2: eine schematische Seitenansicht des Moduls, und
- Fig. 3: einen schematischen Längsschnitt des in Fig. 2 dargestellten Moduls.

Das erfindungsgemäße Ölpumpen- und Vakuumpumpenmodul weist ein erstes Gehäuse 10 auf, bei dem es sich im dargestellten Ausführungsbeispiel um das Ölpumpengehäuse handelt. Ein zweites, topfförmig ausgebildetes Gehäuse 12 ist als Vakuumpumpengehäuse ausgebildet. Eine gemeinsame Antriebswelle 14 ist drehfest mit einem Ölförderelement 16 sowie einem Luftförderelement 18 verbunden. Das Ölförderelement 16 wirkt mit einem zweiten Förderelement 20 der Ölpumpe zusammen, wobei es sich bei der Ölpumpe im dargestellten Ausführungsbeispiel um eine Gerotorpumpe handelt, die Öl von einem Öleinlass 22 in Richtung eines Ölauslasses 24 fördert.

Das Ölpumpengehäuse 10 weist zwei Öffnungen 26, 27 auf, aus denen die beiden Enden der Antriebswelle hervorstehen. Die Öffnung 26 ist durch einen Gehäusedeckel 28 verschlossen, wobei die Antriebswelle 14 in einem Lager 30 des Deckels 38 gleitgelagert ist und durch den Gehäusedeckel 28 hindurch ragt. Auf dem aus dem Gehäusedeckel 28 herausstehenden Ende 32 der Antriebswelle 14 ist ein Antriebselement 34 in Form eines Kettenrads angeordnet und drehfest mit der Antriebswelle 14 verbunden. Das Antriebselement 34 ist mit einer Motorabtriebswelle, beispielsweise über ein weiteres Zahnrad oder eine Kette, verbunden.

Die Ölpumpe 11 ist somit vollständig innerhalb des von dem Gehäusedeckel 28 verschlossenen Gehäuses 10 angeordnet.

Die Vakuumpumpe 13, bei der es sich insbesondere um eine Drehschieberpumpe handelt, ist im Wesentlichen innerhalb des topfförmigen Gehäuses 12, bei dem es sich vorzugsweise um ein Gehäuse aus Metallblech handelt, angeordnet. In der dargestellten Ausführungsform weist das Vakuumpumpengehäuse 2 keine Anschlüsse der Vakuumpumpe auf. Der Anschluss 36 (Fig. 1) für die Vakuumpumpe ist in dem ersten Gehäuse 10, d.h. in dem Ölpumpengehäuse angeordnet. Ein in dem Vakuumpumpengehäuse 12 angeordneter Förderraum 38 ist über einen Kanal 40 mit dem Auslass 36 verbunden.

Das erste Gehäuse 10 weist eine Montagefläche 42 auf, die ggf. abgestuft sein kann. An der Montagefläche 42 ist das zweite Gehäuse 12 über Schrauben 44 befestigt. Da die Montagefläche 42 erfindungsgemäß über das zweite Gehäuse 12 radial hinausragt, kann das gesamte Modul über die verbleibende Montagefläche an oder in einem Kurbelwellengehäuse montiert werden. Bevorzugt ist die Montage in einem Kurbelwellengehäuse, wobei das zweite Pumpengehäuse 12 in eine in dem Kurbelwellengehäuse vorgesehene Ausnehmung gesteckt wird, so dass die verbleibende Montagefläche 42 an einer entsprechenden innerhalb des Kurbelwellengehäuses vorgesehenen Montagefläche anliegt. Das Modul kann sodann beispielsweise mittels Schrauben, die durch Öffnungen 46 (Fig. 1) gesteckt werden, montiert werden, indem die Schrauben in Gewinde, das an der in dem Kurbelwellengehäuse vorgesehenen Montagefläche angeordnet ist, befestigt werden,

Ein weiterer wesentlicher Aspekt der Erfindung besteht darin, dass in der Montagefläche 42 die Anschlüsse 24 und 36 für die Ölpumpe 11 bzw. die Vakuumpumpe 13 vorgesehen sind. Dies hat den Vorteil, dass bei Montage des Moduls gleichzeitig die Anschlüsse fluidisch verbunden werden.

Um die Montage des Moduls, insbesondere innerhalb des Kurbelwellengehäuses, zu vereinfachen, ist die Montagefläche 42 vorzugsweise radial zur Achse 48 der Antriebswelle 14 ausgerichtet.

Wie insbesondere aus Fig. 3 ersichtlich ist, stellt die Montagefläche 42 ferner die Trennebene zwischen den beiden Gehäusehälften 10, 12 bzw. dem ersten Gehäuse 10 und dem zweiten Gehäuse 12 dar.

Anstelle des Vorsehens eines insbesondere aus Metallblech hergestellten topfförmigen Gehäuses 18 ist es auch möglich, ein gemeinsames Gehäuse für beide Pumpen vorzusehen. Dieses weist sodann vorzugsweise auf der in Fig. 3 linken Seite einen zweiten Deckel auf.

## Patentansprüche

1. Ölpumpen- und Vakuumpumpenmodul für Brennkraftmaschinen, mit
einer Ölpumpe (11) mit einem rotierenden Ölförderelement (16), und
einer Vakuumpumpe (13) mit einem rotierenden Luftförderelement (18), wobei
das Luftförderelement (18) der Vakuumpumpe (13) und das Ölförderelement (16) der Ölpumpe (11) mit einer gemeinsamen Antriebswelle (14) verbunden sind,
ein erstes Pumpengehäuse (10) eine, radial zur Antriebsachse (48) verlaufende, Montagefläche (42) aufweist, und
das erste Gehäuse (10) mit einem zweiten Pumpengehäuse (12), insbesondere dem Vakuumpumpengehäuse, verbunden ist, wobei das zweite Pumpengehäuse (12) insbesondere über die Montagefläche (42) mit dem ersten Pumpengehäuse (10) verbunden ist,
**dadurch gekennzeichnet,**
**dass** die Montagefläche (42) über das zweite Pumpengehäuse derart radial hinausragt, dass sie zur Montage des Moduls an oder in einem Motorgehäuse der Brennkraftmaschine geeignet ist.

2. Ölpumpen- und Vakuumpumpenmodul nach Anspruch 1, **dadurch gekennzeichnet, dass** die Antriebswelle (14) aus zwei einander gegenüberliegenden Öffnungen (26, 27) des ersten Pumpengehäuses (10), insbesondere des Ölpumpengehäuses, ragt, wobei ein Ende (32) mit einem Antriebselement (34) und das andere Ende mit einem der Förderelemente (16, 18), insbesondere dem Luftförderelement (18), verbunden ist.

3. Ölpumpen- und Vakuumpumpenmodul nach Anspruch 2, **dadurch gekennzeichnet, dass** das erste Pumpengehäuse (10) an dem antriebsseitigen Ende (32) mit einem Gehäusedeckel (28) verschlossen ist.

4. Ölpumpen- und Vakuumpumpenmodul nach einem der Ansprüche 1 bis 3, **dadurch gekennzeichnet, dass** die Montagefläche (42) die Trennebene zwischen den beiden Gehäusen (10, 12) ausbildet.

5. Ölpumpen- und Vakuumpumpenmodul nach einem der Ansprüche 1 bis 4, **dadurch gekennzeichnet, dass** das zweite Gehäuse (12) topfförmig ausgebildet ist und vorzugsweise aus Metallblech hergestellt ist.

6. Ölpumpen- und Vakuumpumpenmodul nach einem der Ansprüche 1 bis 5, **dadurch gekennzeichnet, dass** das zweite Pumpengehäuse (12) ausschließlich in Richtung der Montagefläche (42) offen ist.

7. Ölpumpen- und Vakuumpumpenmodul nach einem der Ansprüche 1 bis 6, **dadurch gekennzeichnet, dass** die Pumpenanschlüsse (36) für die in dem zweiten Pumpengehäuse (12) angeordnete Pumpe, insbesondere die Vakuumpumpe, am ersten Pumpengehäuse (10) vorgesehen sind.

## Claims

1. Oil pump and vacuum pump module for internal combustion engines, comprising
an oil pump (11) with a rotating oil conveying element (16), and
a vacuum pump (13) with a rotating air conveying element (18), wherein
the air conveying element (18) of the vacuum pump (13) and the oil conveying element (16) of the oil pump (11) are connected with a common drive shaft (14),
a first pump housing (10) comprises a mounting surface (42) extending radially with respect to the drive shaft (48), and
the first housing (10) is connected with a second pump housing (12), in particular the vacuum pump housing, said second pump housing (12) being connected with the first pump housing (10) in particular via the mounting surface (42),
**characterized in that**
the mounting surface (42) extends radially beyond the second pump housing such that it is suited for mounting the module to or in an engine case of the internal combustion engine.

2. Oil pump and vacuum pump module of claim 1, **characterized in that** the drive shaft (14) protrudes from two mutually opposite openings (26, 27) of the first pump housing (10), in particular of the oil pump housing, one end (32) being connected with a drive element (34) and the other end being connected with one of the conveying elements (16, 18), especially the air conveying element (18).

3. Oil pump and vacuum pump module of claim 2, **characterized in that** the first pump housing (10) is closed at the drive-side end (32) by means of a housing cover (38).

4. Oil pump and vacuum pump module of one of claims 1 to 3, **characterized in that** the mounting surface (42) forms the separation plane between the two housings (10, 12).

5. Oil pump and vacuum pump module of one of claims 1 to 4, **characterized in that** the second housing (12) is of pot-shaped design and is preferably made from sheet metal.

6. Oil pump and vacuum pump module of one of claims 1 to 5, **characterized in that** the second pump housing (12) is open only towards the mounting surface (42).

7. Oil pump and vacuum pump module of one of claims 1 to 6, **characterized in that** the pump connections (36) for the pump arranged in the second pump housing (12), especially the vacuum pump, are provided at the first pump housing (10).

## Revendications

1. Module de pompe à huile et de pompe à vide pour des moteurs à combustion interne, comprenant
une pompe à huile (11) avec un élément convoyeur de huile (16) rotatif, et
une pompe à vide (13) avec un élément convoyeur d'air (18) rotatif, dans lequel
l'élément convoyeur d'air (18) de la pompe à vide (13) et l'élément convoyeur de huile (16) de la pompe à huile (11) sont raccordés à un arbre d'entraînement (14) commun,
un premier carter de pompe (10) comprend une face de montage (42) s'étendant radialement par rapport à l'arbre d'entraînement (48), et
le premier carter (10) est raccordé à un deuxième carter de pompe (12), notamment le carter de la pompe à vide, ledit deuxième carter de pompe (12) étant raccordé au premier carter de pompe (10), notamment par la face de montage (42),
**caractérisé en ce que**
la face de montage (42) dépasse le deuxième carter de pompe radialement de sorte qu'elle se prête à la montage du module sur ou dans un carter-moteur du moteur à combustion interne.

2. Module de pompe à huile et de pompe à vide selon la revendication 1, **caractérisé en ce que** l'arbre d'entraînement (14) fait saillie de deux ouvertures (26, 27) opposées dudit premier carter de pompe (10), notamment le carter de la pompe à huile, une extrémité (32) étant raccordée à un élément d'entraînement (34) et l'autre extrémité étant raccordée à l'un des éléments convoyeur (16, 18), notamment l'élément convoyeur d'air (18).

3. Module de pompe à huile et de pompe à vide selon la revendication 2, **caractérisé en ce que** ledit premier carter de pompe (10) est fermé à l'extrémité d'entraînement (32) par un couvercle de carter (28).

4. Module de pompe à huile et de pompe à vide selon l'une quelconque des revendications 1 à 3, **caractérisé en ce que** la face de montage (42) forme le plan de séparation entre les deux carters (10, 12).

5. Module de pompe à huile et de pompe à vide selon l'une quelconque des revendications 1 à 4, **caractérisé en ce que** le deuxième carter (12) présente une forme similaire à un pot et est produit, de préférence, d'un tôle métallique.

6. Module de pompe à huile et de pompe à vide selon l'une quelconque des revendications 1 à 5, **caractérisé en ce que** le deuxième carter de pompe (12) n'est ouvert que vers la face de montage (42).

7. Module de pompe à huile et de pompe à vide selon l'une quelconque des revendications 1 à 6, **caractérisé en ce que** les raccords de pompe (36) pour la pompe située dans le deuxième carter de pompe (12), notamment la pompe à vide, sont prévus sur le premier carter de pompe (10).
